# EUROPÄISCHE PATENTSCHRIFT

(11) **EP 1 622 771 B1**
(45) Veröffentlichungstag und Bekanntmachung des Hinweises auf die Patenterteilung: **27.06.2007**
(21) Anmeldenummer: 04732910.7
(22) Anmeldetag: 14.05.2004
(51) Int. Cl.: B41F 35/04

(54) **VORRICHTUNG UND VERFAHREN ZUM REINIGEN EINES ZYLINDERS ODER EINER WALZE EINER DRUCKMASCHINE**
DEVICE AND METHOD FOR CLEANING A CYLINDER OR A ROLLER OF A PRINTING PRESS
DISPOSITIF ET PROCEDE POUR NETTOYER UN CYLINDRE OU UN ROULEAU D'UNE MACHINE D'IMPRIMERIE

(30) Priorität: 14.05.2003 DE 10321804; 12.09.2003 DE 10342496
(43) Veröffentlichungstag der Anmeldung: 08.02.2006
(73) Patentinhaber: KBA-GIORI S.A., 1003 Lausanne (CH)
(72) Erfinder: BARROIS, Claus-Dieter, 97837 Erlenbach (DE); HOIER, Günther, 97209 Veitshöchheim (DE)
(74) Vertreter: Ganguillet, Cyril
(86) Internationale Anmeldenummer: PCT/CH2004/000293
(87) Internationale Veröffentlichungsnummer: WO 2004/101283

(56) Entgegenhaltungen:
- DE-A- 10 044 861
- DE-U- 29 611 014
- US-A- 5 150 650
- US-A- 5 328 116
- US-A1- 2003 075 064

## Beschreibung

Die Erfindung betrifft eine Vorrichtung und ein Verfahren zum Reinigen eines Zylinders oder einer Walze einer Druckmaschine mit einer Reinigungsmittelbahn, wobei für die Reinigungsmittelbahn eine erste Vorratsrolle zum Abspulen der Reinigungsmittelbahn und eine zweite Vorratsrolle zum Aufspulen der Reinigungsmittelbahn vorgesehen ist, wobei eine Spuleinrichtung zum abschnittsweisen Vorschub der Reinigungsmittelbahn mit einer Antriebseinrichtung drehbeweglich antreibbar ist, wobei eine Messeinrichtung vorgesehen ist, die den Radius mindestens einer Vorratsrolle erfasst und wobei eine Stelleinrichtung vorgesehen ist, womit der Betrag einer jeweiligen Drehbewegung der Spuleinrichtung in Abhängigkeit des erfassten Radius der Vorratsrolle veränderbar ist.

Solche Reinigungsvorrichtungen werden an Druckmaschinen eingesetzt, um überschüssige Betriebsmittel, beispielsweise überschüssige Druckfarbe, von einem Zylinder oder einer Walze abzunehmen. Die Begriffe Zylinder und Walze sollen deshalb nachfolgend als Synonyme verwendet werden.

Aus der DE 43 06 676 A1 ist eine derartige Reinigungsvorrichtung mit zwei Spindeln bekannt, wobei auf der einen Spindel die Vorratsrolle mit der sauberen Reinigungsmittelbahn und auf der anderen Spindel die Abfallrolle mit der verbrauchten Reinigungsmittelbahn gelagert ist. Zum Antrieb der Spindeln sind Elektromotoren vorgesehen, so dass die Reinigungsmittelbahn entsprechend einem Steuerungsprogramm abschnittsweise weitergefördert und schließlich nach vollständigem Verbrauch der Vorratsrolle zurückgespult werden kann.

Aus der US 5,275,104 ist ebenfalls eine Reinigungsvorrichtung bekannt, bei der die Abfallrolle durch einen Elektromotor schrittweise und im Dauerbetrieb angetrieben wird, während die Reinigungsbahn durch eine Walze pneumatisch gegen einen zu reinigenden Zylinder gedrückt wird.

Aus der DE 41 42 422 A1 ist eine weitere Reinigungsvorrichtung zur Führung einer Reinigungsmittelbahn bekannt. Bei dieser Vorrichtung wird die Reinigungsmittelbahn mit wechselnder Anpressung des Anstellkörpers gegen den entsprechenden Zylinder angedrückt, um dadurch einen quasi kontinuierlichen Vorschub zu gewährleisten.

Nachteilig an diesen bekannten Vorrichtungen ist es, dass sich der Vorschub der Reinigungsmittelbahn in Abhängigkeit des Radius der Abfallrolle ändert. Dies führt dazu, dass bei einer Abfallrolle mit großem Radius mit jedem abschnittsweisen Vorschub der Reinigungsmittelbahn mehr Reinigungsmittelbahn als zur Reinigung der Walze oder des Zylinders erforderlich weitergefördert wird. Dieser unnötige Verbrauch von Reinigungsmittelbahn führt zu relativ hohen Betriebskosten.

Weiter ist aus der US 5,150,650 eine Reinigungsvorrichtung der eingangs genannten Art bekannt, bei der die Spuleinrichtung zum Aufspulen der Abfallrolle mehrmals pro Reinigungsvorgang pneumatisch angetrieben wird, um dadurch den Vorschub der Reinigungsmittelbahn zu gewährleisten, während sie über einen Kreisbogen an dem zu reinigenden Zylinder angedrückt bleibt. Jeder Reinigungsvorgang verbraucht eine grosse Länge der Reinigungsmittelbahn.

US 2003/0075064 offenbart eine Vorrichtung zum Reinigen einer Walze einer Druckmaschine mit einer Reinigungsbahn, wobei für die Reinigungsbahn Rollen zum Abspulen und Aufspulen der Reinugungsmittelbahn vorgesehen sind. In dieser Vorrichtung ist nicht gewährleistet, dass der Vorschubabschnitt um eine konstante Länge weitergefördert wird.

Der Erfindung liegt die Aufgabe zugrunde, eine Vorrichtung und ein Verfahren zum Reinigen eines Zylinders oder einer Walze einer Druckmaschine zu schaffen, wobei der Verbrauch an Reinigungsmittelbahn so gering wie möglich gehalten wird.

Die Aufgabe wird erfindungsgemäß durch eine Vorrichtung der eingangs genannten Art gelöst, bei der die Reinigungsmittelbahn mittels einer Andrückeinrichtung gegen den Umfang des Zylinders oder der Walze andrückbar ist, wobei die Andrückeinrichtung auch mittels der Antriebseinrichtung zwischen einer angestellten Arbeitsposition und einer abgestellten Ruheposition verstellbar ist.

Erfindungsgemäss wird ein Verfahren ausgeführt, wobei die Reinigungsmittelbahn von einer ersten Vorratsrolle abgespult und auf einer zweiten Vorratsrolle taktweise aufgespult wird, wobei die Reinigungsmittelbahn pro Arbeitstakt um eine annähernd konstante Länge weitertransportiert wird, wobei die Reinigungsmittelbahn pro Arbeitstakt jeweils zwischen einer an dem Zylinder oder der Walze angestellten Arbeitsposition und einer abgestellten Ruheposition verstellt wird, und wobei der jeweilige Weitertransport ausschließlich bei der Anstellbewegung oder ausschließlich bei der Abstellbewegung in nur eine Drehrichtung erfolgt.

Die erfindungsgemäße Lehre beruht auf dem Grundgedanken, dass der Radius einer Rolle, insbesondere einer Abfallrolle, erfasst wird, so dass die Spuleinrichtung zum Aufspulen der Abfallrolle dann nur jeweils soweit gedreht wird, dass die erforderliche Lauflänge der Reinigungsmittelbahn auf den Umfang der Abfallrolle aufgespult wird. Bei jedem Reinigungsarbeitsgang wird jeweils nur diese Lauflänge verbraucht und zum nächsten Arbeitsgang durch eine frische Länge ersetzt. Im Ergebnis bedeutet dies, dass die Drehbewegung der Spuleinrichtung bei jedem abschnittsweisen Vorschub der Reinigungsmittelbahn in Abhängigkeit des Radius der Abfallrolle verändert werden kann. Bei kleinem Radius der Abfallrolle muss die Spuleinrichtung um einen relativ großen Drehwinkel weitergefördert werden, um den erforderlichen Vorschub der Reinigungsmittelbahn zu gewährleisten. Bei großem Radius der Abfallrolle dagegen ist nur eine relativ kleine Drehbewegung der Spuleinrichtung zur Gewährleistung des entsprechenden Vorschubs der Reinigungsmittelbahn erforderlich.

Besonders vorteilhaft ist es dabei, wenn der Betrag der Drehbewegung der Spuleinrichtung beim abschnittsweisen Vorschub der Reinigungsmittelbahn derart verändert wird, dass die Länge des Vorschubabschnitts unabhängig vom Radius der Abfallrolle jeweils annähernd konstant bleibt. Durch diese Maßnahme wird gewährleistet, dass jeweils ein Vorschubabschnitt mit konstanter Länge weitergefördert wird, wobei die Länge des Vorschubabschnittes gerade so zu wählen ist, dass eine ausreichende Reinigungswirkung erzielt wird.

Nach einer bevorzugten Ausführungsform der Erfindung wird die Reinigungsmittelbahn mittels einer andrückrakelartigen Andrückeinrichtung gegen den Umfang des Zylinders oder der Walze gedrückt. Durch diese Maßnahme wird die mit der Reinigungsmittelbahn erzielbare Reinigungswirkung stark erhöht und der Verbrauch vermindert.

Die Andrückeinrichtung soll dabei zwischen einer angestellten Arbeitsposition und einer abgestellten Ruheposition verstellbar sein. Durch diese Maßnahme kann erreicht werden, dass der Zylinder oder die Walze nicht permanent gereinigt wird, sondern eine Reinigung nur bei Verstellung der Andrückeinrichtung in die angestellte Arbeitsposition durchgeführt wird.

Um einen möglichst einfachen Aufbau der Reinigungsvorrichtung zu erreichen ist es besonders vorteilhaft, wenn mit der Antriebseinrichtung zur Verstellung der Andrückeinrichtung auch die Spuleinrichtung der Abfallrolle mittelbar oder unmittelbar drehbeweglich antreibbar ist. Im Ergebnis wird dadurch erreicht, dass mit nur einer Antriebseinrichtung, beispielsweise einem pneumatischen oder hydraulischen Stellzylinder, sowohl die Spuleinrichtung der Abfallrolle als auch die Andrückeinrichtung angetrieben wird.

Um einen intermittierenden Vorschub der Reinigungsmittelbahn zwischen den verschiedenen Reinigungszyklen gewährleisten zu können, kann zwischen der Antriebseinrichtung zum gleichzeitigen Antrieb der Spuleinrichtung und der Andrückeinrichtung und der Spuleinrichtung der Abfallrolle eine Freilaufeinrichtung vorgesehen sein. Durch diese Freilaufeinrichtung wird die Stellbewegung der Antriebseinrichtung nur in einer Richtung auf die Spuleinrichtung übertragen. In der anderen Richtung läuft der Freilauf frei, so dass die Spuleinrichtung in nur einem Drehsinn angetrieben wird.

Besonders einfache Reinigungsvorrichtungen können durch Einsatz von mechanischen Hebelwerken realisiert werden. Zur Gewährleistung der Funktion ist es dabei erforderlich, dass die effektive Hebellänge des Hebelwerks in Abhängigkeit des Radius der Abfallrolle veränderbar ist. Dies bedeutet mit anderen Worten, dass die erforderliche Veränderung des Antriebsdrehwinkels durch Veränderung der effektiven Hebellänge des Hebelwerks gewährleistet wird.

Die Verstellung der effektiven Hebellänge des Hebelwerkes kann beispielsweise durch einen Stellhebel übernommen werden, an dessen einem Ende eine Laufrolle drehbar gelagert ist, und wobei die Laufrolle am Umfang der Abfallrolle zur Anlage kommt. Durch Änderung des Radius der Abfallrolle wird dieser Stellhebel dann in seiner Position verändert, wobei durch die Änderung der Position des Stellhebels die effektive Hebellänge des Hebelwerks beeinflusst wird.

Ein Ausführungsbeispiel der Erfindung ist in den Zeichnungen dargestellt und wird im Folgenden näher beschrieben.

Es zeigen:
Fig. 1: eine Reinigungsvorrichtung in einem ersten Prozesszustand in seitlicher Ansicht;
Fig. 2: die Reinigungsvorrichtung gemäß Fig. 1 in einem zweiten Prozesszustand;
Fig. 3: die Reinigungsvorrichtung gemäß Fig. 1 in einem dritten Prozesszustand;
Fig. 4: die Reinigungsvorrichtung gemäß Fig. 1 in einem vierten Prozesszustand;
Fig. 5: die Reinigungsvorrichtung gemäß Fig. 1 im Querschnitt von oben.

Die in Fig. 1 dargestellte Vorrichtung 01, z. B. eine Reinigungsvorrichtung 01, dient zur Reinigung einer in einem Farbwerk feststehend gelagerten Farbwalze 02. In der Vorrichtung 01 wird eine Reinigungsmittelbahn 03, beispielsweise eine Bahn aus Reinigungspapier oder einem Reinigungstuch, von einer Vorratsrolle 04 abgespult. Zum Vorschub der Reinigungsmittelbahn 03 wird eine Spuleinrichtung 06, beispielsweise eine Antriebsspindel 06, intermittierend drehend angetrieben, wobei sich dadurch auf der Spuleinrichtung 06 eine zweite Vorratsrolle 07, insbesondere eine Abfallrolle 07, bildet. Bei dem in Fig. 1 dargestellten Prozesszustand ist die Vorratsrolle 04 gerade neu gewechselt und die Abfallrolle 07 weist somit ihren minimalen Radius, der im Wesentlichen dem Radius der Spuleinrichtung 06 entspricht, auf.

Um die Reinigungswirkung der Reinigungsmittelbahn 03 zu erhöhen, wird diese über eine Andrückeinrichtung 08, die in der Art eines Andrückrakels 08 ausgebildet ist, geführt. Die Andrückeinrichtung 08 ist fest mit einem Stellhebel 09 verbunden, der mittels einer Antriebseinrichtung 11, die in der Art eines pneumatischen Antriebszylinders 11 ausgebildet ist, um eine Drehachse 12 verschwenkt werden kann. Durch Verschwenken des Stellhebels 09 kann die Andrückeinrichtung 08 an die Farbwalze 02 angestellt werden.

Die Antriebseinrichtung 11 wirkt über die Stellhebel 13, 14 und 16, die gemeinsam ein Hebelwerk bilden, auf die Spuleinrichtung 06. Dazu umfasst das eine Ende des Stellhebels 16 die Spuleinrichtung 06 mit einer Freilaufeinrichtung 15. Im Ergebnis wird dadurch erreicht, dass bei Ausfahren der Stellstange 17 der Antriebseinrichtung 11, die Andrückeinrichtung 08 an die Farbwalze 02 angestellt und die damit verbundene Drehbewegung des Stellhebels 16 auf die Spuleinrichtung 06 übertragen wird, so dass die Reinigungsmittelbahn 03 ein stückweit auf die Abfallrolle 07 aufgespult wird. Damit steht beim Anstellen der Reinigungsmittelbahn 03 an die Farbwalze 02 ein jeweils frischer Abschnitt der Reinigungsmittelbahn 03 zur Verfügung.

Wird die Stellstange 17 anschließend wieder eingefahren und die Andrückeinrichtung 08 damit abgestellt, so läuft die Freilaufeinrichtung 15 frei, so dass die Drehbewegung des Stellhebels 16 entgegen dem Uhrzeigersinn nicht auf die Spuleinrichtung 06 übertragen wird.

Um ein spielfreies Anliegen des Hebelwerkes aus den Stellhebeln 13, 14 und 16 jederzeit gewährleisten zu können, ist zwischen dem Stellhebel 09 und der Verbindungsachse zwischen den Stellhebeln 13 und 14 eine Federelement 18, insbesondere eine Spannfeder 18, vorgesehen.

Der Durchmesser der Abfallrolle 07 wird mit einer Laufrolle 19 erfasst, die am Ende eines Stellhebels 21 drehbar gelagert ist. Das andere Ende des Stellhebels 21 ist mit der Verbindungsachse zwischen den Stellhebeln 13 und 14 verbunden. Entsprechend dem Radius der Abfallrolle 07 wandert der Stellhebel 21 nach unten bzw. nach oben und verändert dadurch entsprechend die effektive Hebellänge des aus den Stellhebeln 13, 14 und 16 gebildeten Hebelwerks.

In Fig. 2 ist die Vorrichtung 01 im nachfolgenden Prozessschritt dargestellt, nachdem die Stellstange 17 ausgefahren wurde. Durch Verstellung des Stellhebels 16 im Uhrzeigersinn wurde die Reinigungsmittelbahn 03 ein stückweit auf die Abfallrolle 07 aufgespult und damit weitergefördert. Zugleich wurde die Andrückeinrichtung 08 durch Verschwenken des Stellhebels 09 in Uhrzeigersinn an die Farbwalze 02 angestellt. In Fig. 1 ist die Stellung des Stellhebels 16 im Prozesszustand gemäß Fig. 2 strichliniert angedeutet. Man erkennt, dass aufgrund der relativ großen effektiven Hebellänge des Hebelwerkes beim Ausfahren der Stellstange 17 der Stellhebel 16 um einen relativ großen Winkel verschwenkt wird. Die Vorschublänge beim Weiterfördern der Reinigungsmittelbahn 03, die sich aus dem Radius der Abfallrolle 07 und dem Schwenkwinkel des Stellhebels 16 ergibt, wird dadurch trotz des relativ geringen Radius der Abfallrolle 07 auf einem ausreichend hohen Maß erhalten.

In Fig. 3 ist die Vorrichtung 01 in einem Prozesszustand dargestellt, bei dem die Vorratsrolle 04 beinahe vollständig erschöpft ist und die Abfallrolle 07 einen entsprechend großen Radius aufweist. Zugleich ist die Stellstange 17 eingefahren und somit die Andrückeinrichtung 08 von der Farbwalze 02 abgestellt.

Aufgrund des großen Radius der Abfallrolle 07 ist der Stellhebel 21 weit nach unten gedrückt, wodurch sich die effektive Hebellänge des Hebelwerks aus den Stellhebeln 13, 14 und 16 entsprechend verringert.

In Fig. 4 ist die Vorrichtung 01 in dem an den in Fig. 3 nachfolgenden Prozesszustand dargestellt, nachdem die Andrückeinrichtung 08 durch Ausfahren der Stellstange 17 an die Farbwalze 02 angestellt ist. Man erkennt, dass durch die Verringerung der effektiven Hebellänge des Hebelwerkes erreicht wird, dass bei vollem Ausfahren der Stellstange 17 der Stellhebel 16 nur um einen relativ kleinen Winkel im Uhrzeigersinn angetrieben wird. Somit ist gewährleistet, dass trotz des relativ großen Radius der Abfallrolle 07 die Reinigungsmittelbahn 03 nur um einen Längenabschnitt vorgeschoben wird, dessen Länge annähernd der Länge des Vorschubabschnittes entsprechend dem Vorschub zwischen den in Fig. 1 und Fig. 2 dargestellten Prozesszuständen entspricht. Das heißt, dass durch die Verstellung des Stellhebels 21 erreicht wird, dass trotz der konstanten Stellbewegung der Antriebseinrichtung 11 und trotz der Vergrößerung des Radius der Abfallrolle 07 die Vorschublänge im Wesentlichen konstant gehalten werden kann.

In Fig. 5 sind die verschiedenen Teile der Vorrichtung 01 im Querschnitt von oben dargestellt, wobei die verschiedenen Teile aufgrund der versetzten Zeichnungsdarstellung nicht dem relativen Längenmaßstab entsprechen.

### Bezugszeichenliste

- 01: Vorrichtung, Reinigungsvorrichtung
- 02: Walze, Zylinder, Farbwalze
- 03: Reinigungsmittelbahn
- 04: Vorratsrolle
- 05: -
- 06: Spuleinrichtung, Antriebseinrichtung
- 07: Vorratsrolle, Abfallrolle
- 08: Andrückeinrichtung, Andrückrakel
- 09: Stellhebel
- 10: -
- 11: Antriebseinrichtung, Antriebszylinder
- 12: Drehachse
- 13: Stellhebel
- 14: Stellhebel
- 15: Freilaufeinrichtung
- 16: Stellhebel
- 17: Stellstange
- 18: Federelement, Spannfeder
- 19: Laufrolle
- 20: -
- 21: Stellhebel

## Patentansprüche

1. Vorrichtung (01) zum Reinigen eines Zylinders (02) oder einer Walze (02) einer Druckmaschine mit einer Reinigungsmittelbahn (03), wobei für die Reinigungsmittelbahn (03) eine erste Vorratsrolle (04) zum Abspulen der Reinigungsmittelbahn (03) und eine zweite Vorratsrolle (07) zum Aufspulen der Reinigungsmittelbahn (03) vorgesehen ist, wobei eine Spuleinrichtung (06) zum abschnittsweisen Vorschub der Reinigungsmittelbahn (03) mit einer Antriebseinrichtung (11) drehbeweglich antreibbar ist, wobei die Reinigungsmittelbahn (03) mittels einer Andrückeinrichtung (08) gegen den Umfang des Zylinders (02) oder der Walze (02) andrückbar ist, und wobei die Andrückeinrichtung (08) auch mittels der Antriebseinrichtung (11) zwischen einer angestellten Arbeitsposition und einer abgestellten Ruheposition verstellbar ist, **dadurch gekennzeichnet, dass** eine Messeinrichtung (19, 21) vorgesehen ist, die den Radius mindestens einer Vorratsrolle (04; 07) erfasst, und dass eine Stelleinrichtung (13, 14, 16) vorgesehen ist, womit der Betrag einer jeweiligen Drehbewegung der Spuleinrichtung (06) in Abhängigkeit des erfassten Radius der Vorratsrolle (04; 07) veränderbar ist.

2. Vorrichtung nach Anspruch 1, **dadurch gekennzeichnet, dass** die Messeinrichtung (19, 21) den Radius der zweiten Vorratsrolle (07) erfasst.

3. Vorrichtung nach Anspruch 2, **dadurch gekennzeichnet, dass** die Stelleinrichtung (13, 14, 16) dazu ausgelegt ist, dass der Betrag einer Drehbewegung der Spuleinrichtung (06) derart verändert wird, dass die Länge eines jeweiligen Vorschubabschnitts unabhängig vom Radius der zweiten Vorratsrolle (07) annähernd konstant bleibt.

4. Vorrichtung nach Anspruch 1, 2 oder 3, **dadurch gekennzeichnet, dass** die Andrückeinrichtung (08) in der Art einer Andrückrakel (08) ausgebildet ist, die mittels der Antriebseinrichtung (11) verschwenkt werden kann.

5. Vorrichtung nach Anspruch 1, 2, 3 oder 4, **dadurch gekennzeichnet, dass** zwischen Antriebseinrichtung (11) und Spuleinrichtung (06) der zweiten Vorratsrolle (07) eine Freilaufeinrichtung vorgesehen ist, so dass die zweite Vorratsrolle ausschließlich bei der Anstellbewegung oder ausschließlich bei der Abstellbewegung der Andrückeinrichtung (08) in nur eine Drehrichtung angetrieben wird.

6. Vorrichtung nach Anspruch 5, **dadurch gekennzeichnet, dass** zwischen Antriebseinrichtung (11) und Freilaufeinrichtung ein Hebelwerk (13, 14, 16) mit zumindest zwei Stellhebel (13, 14, 16) vorgesehen ist, wobei die effektive Hebellänge des Hebelwerks (13, 14, 16) in Abhängigkeit des Radius der zweiten Vorratsrolle (07) veränderbar ist.

7. Vorrichtung nach Anspruch 6, **dadurch gekennzeichnet, dass** am Hebelwerk (13, 14, 16) ein als Messeinrichtung dienender Stellhebel (21) vorgesehen ist, an dessen einem Ende eine Laufrolle (19) drehbar gelagert ist, wobei die Laufrolle (19) am Umfang der zweiten Vorratsrolle (07) zur Anlage kommen kann und bei Änderung des Radius der zweiten Vorratsrolle (07) durch Verstellung des Stellhebels (21) die effektive Hebellänge des Hebelwerks (13, 14, 16) der zweiten Vorratsrolle (07) veränderbar ist.

8. Vorrichtung nach einem der vorhergehenden Ansprüche, **dadurch gekennzeichnet, dass** die Antriebseinrichtung (11) in der Art eines hydraulischen oder pneumatischen Antriebszylinders ausgebildet ist, dessen Stellstange (17) auf das Hebelwerk (13, 14, 16) wirkt.

9. Vorrichtung nach einem der vorhergehenden Ansprüche, **dadurch gekennzeichnet, dass** die Andrückeinrichtung (08) fest mit einem Stellhebel (09) verbunden ist, der mittels der Antriebseinrichtung (11) verschwenkt werden kann.

10. Vorrichtung nach Anspruch 6, 7, 8 oder 9, **dadurch gekennzeichnet, dass** das Hebelwerk (13, 14, 16) mit einem Federelement (18) vorgespannt ist.

11. Vorrichtung nach Anspruch 9 und 10, **dadurch gekennzeichnet, dass** das Federelement (18) zwischen dem mit der Andrückeinrichtung (08) fest verbundenen Stellhebel (09) und dem Hebelwerk (13, 14, 15) vorgesehen ist.

12. Vorrichtung nach Anspruch 1, **dadurch gekennzeichnet, dass** die Reinigungsmittelbahn (03) an eine Walze (02), insbesondere eine ortsfeste Walze (02) eines Farbwerkes anstellbar ist.

13. Verfahren zum Reinigen eines Zylinders (02) oder einer Walze (02) einer Druckmaschine mit einer Reinigungsmittelbahn (03), wobei die Reinigungsmittelbahn (03) von einer ersten Vorratsrolle (04) abgespult und auf einer zweiten Vorratsrolle (07) taktweise aufgespult wird, wobei die Reinigungsmittelbahn (03) pro Arbeitstakt jeweils zwischen einer an dem Zylinder (02) oder der Walze (02) angestellten Arbeitsposition und einer abgestellten Ruheposition verstellt wird, und wobei der jeweilige Weitertransport ausschließlich bei der Anstellbewegung oder ausschließlich bei der Abstellbewegung in nur eine Drehrichtung erfolgt, **dadurch gekennzeichnet, dass** die Reinigungsmittelbahn pro Arbeitstakt um eine annähernd konstante Länge weitertransportiert wird.

14. Verfahren nach Anspruch 13, **dadurch gekennzeichnet, dass** der jeweilige Weitertransport bei der Verstellung von der abgestellten Ruheposition in die angestellte Arbeitsposition erfolgt.

## Claims

1. A device (01) for cleaning a cylinder (02) or a roller (02) of a printing machine with a cleaning product web (03), wherein for the cleaning product web (03), provision is made for a first stock reel (04) for unwinding the cleaning product web (03) and a second stock reel (07) for taking up the cleaning product web (03), wherein a reel device (06) for progressive forward feed of the cleaning product web (03) can be driven in rotation by a driving device (11), wherein the cleaning product web (03) can be pressed against the circumference of the cylinder (02) or the roller (02) by means of a pressure device (08) and wherein the pressure device (08) is also adjustable by means of the driving device (11) between an engaged working position and disengaged resting position, **characterised in that** provision is made for a measuring device (19, 21), which registers at least the radius of a stock reel (04; 07) and provision is made for an adjustment device (13, 14, 16), with the amount of a respective rotary movement of the reel device (06) being modifiable depending on the registered radius of the stock reel (04; 07).

2. A device according to claim 1, **characterised in that** the measuring device (19, 21) registers the radius of the second stock reel (07).

3. A device according to claim 2, **characterised in that** the adjustment device (13, 14, 16) is designed such that the amount of a rotary movement of the reel device (06) is modified in such a way that the length of a respective forward feed section remains approximately constant regardless of the radius of the second stock reel (07).

4. A device according to claim 1, 2 or 3, **characterised in that** the pressure device (08) is designed in the form of a pressure blade (08) which can be pivoted by means of the driving device (11).

5. A device according to claim 1, 2, 3 or 4, **characterised in that** between the driving device (11) and the reel device (06) of the second stock reel (07), provision is made for a free running device so that the second stock reel is driven in only one direction of rotation exclusively during the engagement movement or exclusively during the disengagement movement of the pressure device (08).

6. A device according to claim 5, **characterised in that** provision is made for a lever mechanism (13, 14, 16) with at least two adjustment levers (13, 14, 16) between the driving device (11) and the free running device, wherein the effective leverage length of the lever mechanism (13, 14, 16) can be modified depending on the radius of the second stock reel (07).

7. A device according to claim 6, **characterised in that**, on the lever mechanism (13, 14, 16), provision is made for an adjustment lever (21) serving as a measuring device, on the end of which adjustment lever (21) a roller (19) is mounted capable of rotation on bearings, wherein the roller (19) can rest on the circumference of the second stock reel (07) and the effective leverage length of the lever device (13, 14, 16) of the second stock reel (07) is modifiable on modification of the radius of the second stock reel (07) by adjustment of the adjustment lever (21).

8. A device according to any of the preceding claims, **characterised in that** the driving device (11) is designed in the manner of a hydraulic or pneumatic drive cylinder, the adjusting rod (17) of which acts on the lever mechanism (13, 14, 16).

9. A device according to any of the preceding claims, **characterised in that** the pressure device (08) is firmly linked to an adjusting lever (09) which can be pivoted by means of the driving device (11).

10. A device according to claim 6, 7, 8 or 9, **characterised in that** the lever mechanism (13, 14, 16) is pretensioned with a spring element (18).

11. A device according to claims 9 and 10, **characterised in that** provision is made for the spring element (18) between the adjusting lever (09) firmly connected to the pressure device (08) and the lever mechanism (13, 14, 16).

12. A device according to claim 1, **characterised in that** the cleaning product web (03) can be employed on a roller (02), particularly a stationary roller (02) of an inking system.

13. A method for cleaning a cylinder (02) or a roller (02) of a printing machine with a cleaning product web (03), wherein the cleaning product web (03) is unrolled from a first stock reel (04) and is wound stepwise on to a second stock reel (07), wherein the cleaning product web (03) is shifted respectively per working cycle between a working position engaged on the cylinder (02) or roller (02), and a disengaged resting position and wherein the respective further travel occurs in only one direction of rotation exclusively during engagement or exclusively on disengagement, **characterised in that** the cleaning web is conveyed by an approximately constant length per working cycle.

14. A procedure according to claim 13, **characterised in that** the respective further travel occurs on adjustment from the disengaged resting position to the set working position.

## Revendications

1. Dispositif (01) pour le nettoyage d'un cylindre (02) ou d'un rouleau (02) d'une imprimante avec une bande de produit de nettoyage (03), dans lequel sont prévus pour la bande de produit de nettoyage (03) un premier rouleau d'alimentation (04) pour le déroulement de la bande de produit de nettoyage (03) et un deuxième rouleau d'alimentation (07) pour l'enroulement de la bande de produit de nettoyage (03), dans lequel un dispositif d'enroulement (06) peut être entraîné en rotation par un dispositif d'entraînement (11) pour l'avance section par section de la bande de produit de nettoyage (03), dans lequel la bande de produit de nettoyage (03) peut être appuyée par un dispositif de pression (08) contre la circonférence du cylindre (02) ou du rouleau (02), et dans lequel le dispositif de pression (08) peut également être déplacé par le dispositif d'entraînement (11) entre une position de travail rapprochée et une position de repos éloignée, **caractérisé en ce qu'**est prévu un dispositif de mesure (19, 21) qui détecte le rayon d'au moins un rouleau d'alimentation (04; 07) et **en ce qu'**est prévu un dispositif de positionnement (13, 14, 16) avec lequel l'ampleur de chaque mouvement de rotation du dispositif d'enroulement (06) peut être modifiée en fonction du rayon du rouleau d'alimentation (04; 07) détecté.

2. Dispositif selon la revendication 1, **caractérisé en ce que** le dispositif de mesure (19, 21) détecte le rayon du deuxième rouleau d'alimentation (07).

3. Dispositif selon la revendication 2, **caractérisé en ce que** le dispositif de positionnement (13, 14, 16) est configuré de telle manière que l'ampleur d'un mouvement de rotation du dispositif d'enroulement (06) peut être modifiée de telle manière que la longueur de chaque section d'avance reste quasiment constante indépendamment du rayon du deuxième rouleau d'alimentation (07).

4. Dispositif selon la revendication 1, 2 ou 3, **caractérisé en ce que** le dispositif de pression (08) est réalisé sous la forme d'une racle de pression (08) qui peut être pivotée au moyen du dispositif d'entraînement (11).

5. Dispositif selon la revendication 1, 2, 3 ou 4, **caractérisé en ce qu'**entre le dispositif d'entraînement (11) et le dispositif d'enroulement (06) du deuxième rouleau d'alimentation (07) est prévu un dispositif de roue libre, de sorte que le deuxième rouleau d'alimentation n'est entraîné que dans un sens de rotation exclusivement lors du mouvement d'approche ou exclusivement lors du mouvement d'éloignement du dispositif de pression (08).

6. Dispositif selon la revendication 5, **caractérisé en ce qu'**entre le dispositif d'entraînement (11) et le dispositif de roue libre est prévu un mécanisme à leviers (13, 14, 16) comportant au moins deux leviers de positionnement (13, 14, 16), la longueur de levier effective du mécanisme à leviers (13, 14, 16) pouvant être modifiée en fonction du rayon du deuxième rouleau d'alimentation (07).

7. Dispositif selon la revendication 6, **caractérisé en ce que** sur le mécanisme à leviers (13, 14, 16) est prévu un levier de positionnement (21) servant de dispositif de mesure, à une extrémité duquel un galet (19) est monté en rotation, ledit galet (19) pouvant venir en appui sur la circonférence du deuxième rouleau d'alimentation (07) et, en cas de variation du rayon du deuxième rouleau d'alimentation (07), la longueur de levier effective du mécanisme à leviers (13, 14, 16) du deuxième rouleau d'alimentation (07) pouvant être modifiée en déplaçant le levier de positionnement (21).

8. Dispositif selon une des revendications précédentes, **caractérisé en ce que** le dispositif d'entraînement (11) est réalisé sous la forme d'un vérin d'entraînement hydraulique ou pneumatique dont la tige de commande (17) agit sur le mécanisme à leviers (13, 14, 16).

9. Dispositif selon une des revendications précédentes, **caractérisé en ce que** le dispositif de pression (08) est relié fixement à un levier de positionnement (09) qui peut être pivoté au moyen du dispositif d'entraînement (11).

10. Dispositif selon la revendication 6, 7, 8 ou 9, **caractérisé en ce que** le mécanisme à leviers (13, 14, 16) est précontraint par un élément de ressort (18).

11. Dispositif selon la revendication 9 ou 10, **caractérisé en ce que** l'élément de ressort (18) est prévu entre le levier de positionnement (09) relié fixement au dispositif de pression (08) et le mécanisme à leviers (13, 14, 16).

12. Dispositif selon la revendication 1, **caractérisé en ce que** la bande de produit de nettoyage (03) peut être installée sur un rouleau (02), en particulier un rouleau stationnaire (02), d'un encreur.

13. Procédé pour le nettoyage d'un cylindre (02) ou d'un rouleau (02) d'une imprimante par une bande de produit de nettoyage (03), dans lequel la bande de produit de nettoyage (03) est déroulée d'un premier rouleau d'alimentation (04) et enroulée cycliquement sur un deuxième rouleau d'alimentation (07), dans lequel lors de chaque cycle de travail la bande de produit de nettoyage (03) est déplacée entre une position de travail rapprochée contre le cylindre (02) ou le rouleau (02) et une position de repos éloignée, et dans lequel l'acheminement se fait dans un seul sens de rotation exclusivement lors du mouvement d'approche ou exclusivement lors du mouvement d'éloignement, **caractérisé en ce que** lors de chaque cycle de travail, l'acheminement de la bande de produit de nettoyage se fait sur une longueur quasiment constante.

14. Procédé selon la revendication 13, **caractérisé en ce que** l'acheminement se fait toujours lors du déplacement de la position de repos éloignée vers la position de travail rapprochée.
